# EUROPÄISCHE PATENTANMELDUNG

(11) **EP 0 158 597 A2**
(43) Veröffentlichungstag der Anmeldung: **16.10.1985**
(21) Anmeldenummer: 85810147.0
(22) Anmeldetag: 02.04.1985
(51) Int. Cl.: B65D 5/70

(54) **Faltschachtel mit wiederverschliessbarem Ausguss**

(30) Priorität: 11.04.1984 CH 1828/84
(71) Anmelder: Isler, Ernst, CH-8044 Zürich (CH)
(72) Erfinder: Isler, Ernst, CH-8044 Zürich (CH)
(74) Vertreter: White, William (CH)

(57) **Zusammenfassung**

Bei dieser Faltschachtel sind im Bereich der Seitenwand (20) und der anschliessenden Verschlusskante (24) zwei parallele bis zur Aussenkante reichende perforierte Schwächungslinien (65, 66) vorhanden. Die aussenliegende Decklasche (34) weist genau über diesen Schwächungslinien befindliche Schwächungslinien (55, 56) auf. Im Randbereich Ist die damit in der Decklasche (34) geschaffene Einstecklasche (51) mit einer Einsteckspitze (52) versehen. Zum Oeffnen muss zuerst diese Einstecklasche (51, 52) und dann die Zungen (61, 62) aufgerissen werden. Die Zunge weist im Bereich des Verschlusslaschenteils (62) eine Einstecköffnung (63) auf. Zum Verschliessen wird die Spitze (52) der Einstecklasche (51) in diese Oeffnung (631 gesteckt, nachdem die Zunge (61, 62) in ihre ursprüngliche Lage gerbracht wurde. Damit wird ohne zusätzliches Material am Zuschnitt lediglich mittels Perforationslinien und Faltlinien eine staubdicht, wiederverschliessbare Ausgussöffnung erhalten.

## Beschreibung

Die vorliegende Erfindung betrifft eine Faltschachtel mit wiederverschliessbarem Ausguss gemäss dem Oberbegriff des unabhängigen Patentanspruchs 1.

Faltschachteln in Form eines vierseitigen Prismas mit rechteckiger Grundfläche sind bekannt. Ein Zuschnitt aus Karton weist denn in üblicher Ausführungsform gemäss Fig. 1 zwei schmale, rechteckige Seitenwandteile 10, 20 auf, von denen das eine Seitenwandteil 20 zwischen zwei gleichförmigen, breiten, rechteckigen Wandteilen, nämlich einem Vorderwandteil 30 und einem Rückwandteil 40 angeordnet ist. Das andere Seitenwandteil 10 ist aussen am Vorder- oder Rückenwandteil angeordnet. In diesem Beispiel befindet es sich aussen am Rückwandteil 40 und trägt an der freien Längsseite eine Klebelasche 13. Diese vier Wandteile 10, 20, 30, 40 sind je rechteckige Flächen, die entlang ihrer längeren Rechteckseite durch Faltlinien 21, 31, 41 abgetrennt.sind, und zwischen dem Seitenwandteil 10 und der Klebelasche 12 befindet sich eine vierte Faltlinie 11.

Alle diese Wandteile 10, 20, 30, 40 tragen beidseits Lasenen zur Bildung einer Bodenwand und einer Deckwand. An den Seitenwandteilen 10, 20 sind Verschlusslaschen 12, 14 und 22, 24 durch Faltlinien 15, 16 und 25, 26 abgegrenzt und am Vorderwandteil 30 und am Rückwandteil 40 sind Decklaschen 32, 34 und 42, 44 ebenfalls durch Faltlinien 35, 36 und 45, 46 abgegrenzt. Nebeneinanderliegende Laschen sind voneinander durch Einschnitte getrennt.

Nach der Bildung eines rechteckigen Rohres durch Falten der Seitenwandteile, der Vorderwand und Rückwandteile und Kleben der Klebelasche 13 innenseitig am Rückwandteil werden Bodenwand und Deckwand üblicherweise durch Einklappen der Verschlusslaschen 12, 14 am Seitenwandteil 10, dann durch Einklappen der Decklaschen 32, 34 am Vorderwandteil 30, ferner durch Einklappen der zweiten Verschlusslaschen 22, 24 am Sertenwandteil 20 und schliesslich durch Einklappen der verbleibenden Decklaschen 42, 44 am Rückwandteil 40 gebildet. Diese beiden Wände können zu verschiedenen Zeiten je nach Füllvorgang gebildet werden. Das Kleben der Laschen erfolgt in jeder Phase des Einklappens, so dass schliesslich alle Laschen miteinander verklebt sind.

Bei derartigen Schachteln ist es gemäss der CH-A 545 225 bekannt geworden, zwei aufeinanderliegende und miteinander verklebte Materialschichten an einem Teil der Wand anzubringen. Von diesen weist die äussere Schicht einen durch Schwächungslinien, Schnittlinien und eine Faltlinie begrenzten kreissektorförmigen Abschnitt und einen halbkreisförmigen, als Fingeröffnung dienenden Ausschnitt auf. Dieser Ausschnitt ist durch die innere Schicht verdeckt, die überdies einen zusätzlichen Lappen aufweist, aus dem ein etwa halbkreisförmiger, freistehender Abschnitt ausgeschnitten ist. Nach Aufreissen und Ausklappen des kreissektorförmigen Teils bildet der halbkreisförmige Abschnitt eine zu jenem senkrechte Wand, derart, dass eine aus der Wand vorstehende Ausgussrinne gebildet ist.

Ein solcher Ausguss lässt sich durch Hineinklappen leicht wiederverschliessen. Nachteilig an dieser Ausführungsform ist die aufwendige Ausgestaltung mit mehreren, zusätzlich aufzubringenden und mit Falt-, Schnitt- und Aufreisslinien zu versehenden Schichten.

Demgegenüber zeigt die CH-A 554 778 eine wesentliche Vereinfachung, allerdings mit weniger Komfort, indem auf eine Ausgussrinne verzichtet wurde. Im Zuschnitt sind drei vollständige Seitenwandteile vorhanden, von denen zwei in der zum Rohr geformten Schachtel zur Ueberdeckung gebracht werden. Im untenliegenden Seitenwandteil befindet sich eine Oeffnung und im obenliegenden Seitenwandteil ist eine in die Verschlusslasche übergreifende Lasche durch Aufreissperforation abgegrenzt.

Durch Herausklappen einer Haltelasche kann die Lasche aufgerissen werden, und der Inhalt der Schachtel kann herausgeschüttet werden. Nach Gebrauch wird die Lasche mit ihrem aus der Verschlusslasche herausgetrennten Teil in eine Ausnehmung in der Decklasche hineingestossen, so dass ein gewisser Halt entsteht.

Obschon bei dieser Ausführungsform weniger Einzelteile benötigt werden, als beim erstgenannten Beispiel, wird ein solcher Zuschnitt teuer, weil ein zusätzliches Seitenwandteil benötigt wird.

Es ist deshalb eine Aufgabe der Erfindung, eine Faltschachtel mit einem wiederverschliessbaren Ausguss zu schaffen, bei dem keine zusätzlichen Teile benötigt werden und der Ausguss in staubdichter Weise wiederverschliessbar ist.

Erfindungsgemäss wird dies durch die Merkmale im kennzeichnenden Teil des Patentanspruches 1 erreicht. Besonders vorteilhafte Ausführungsformen sind in den abhängigen Patentansprüchen gekennzeichnet.

Ausführungsbeispiele der Erfindung werden nachfolgend anhand der Zeichnung erläutert. Es zeigen:
Fig. 1 eine Draufsicht auf eine Zuschnitt mit Mitteln zur Bildung einer ersten Ausführungsform einer wiederverschliessbaren Ausgussöffnung,
Fig. 2 - 4 perspektivische Ansichten auf eine Körperkante einer Faltschachtel mit einer wiederverschliessbaren Ausgussöffnung in originalverschlossener Form, geöffnetem Zustand und wiederverschlossenem Zustand,
Fig. 5 - 7 perspektivische Ansichten wie in Fig. 2 - 4 mit einer Ausgussöffnung ähnlich demjenigen der im Zuschnitt gemäss Fig. 1 dargestellt ist, ebenfalls in originalverschlossenem, geöffnetem und wiederverschlossenem Zustand.
Fig. 8 - 10 perspektivische Ansichten wie in Fig. 2 - 4 mit einer dritten Form einer Ausgussöffnung, ebenfalls in originalverschlossenem, geöffnetem und wiederverschlossenem Zustand,
_{F}ig. 11 - 13 perspektivische Ansichten wie in Fig. 2 - 4 mit einer vierten Form einer Ausgussöffnung, ebenfalls in originalverschlossenem, geöffnetem und wiederverschlossenem Zustand, und
_{F}ig. 14 - 16 perspektivische Ansichten wie in Fig. 2 - 4 mit einer fünften Ausführungsform einer Ausgussöffnung in originalverschlossenem, geöffnetem und wiederverschlossenem Zustand.

Der Zuschnitt gemäss Fig. 1 wurde einleitend beschrieben. Die Mittel für die Ausgussöffnung werden zusammen mit Fig. 5 - 7 näher betrachtet. Im übrigen werden in allen Darstellungen für gleiche Teile gleiche Bezugszahlen verwendet.

Die Faltschachtel gemäss Fig. 2 weist eine Faltung für wenigstens die Deckwand auf, wie sie eingangs beschrieben wurde, indem Verschluss- und Decklaschen abwechselnd aufeinander geklappt wurden. Im Seitenwandteil 20 ist mit zwei parallelen perforierten Schwächungslinien 65, 66 und einer Faltlinie 67 eine bis zur Aussenkante der Verschlusslasche 24 abtrennbare Zunge 61 gebildet. In ihrem Bereich 62 in der Verschlusslasche 24 ist eine rechteckige Oeffnung 63 angebracht (Fig. 3).

Zum Oeffnen wird die durch zwei Einschnitte 53 in der Decklasche 34 gebildete Spitze 52, einer ebenfalls durch parallele Schwächungslinien 55, 56 aufreissbaren Einstecklasche 51 aufgerissen. Anschliessend wird die Zunge 61, 62 in der Verschlusslasche 24 und im Seitenwandteil 20 herausgerissen. Damit ist eine Oeffnung 70 im Seitenwandteil 20 gebildet.

Zum Verschliessen wird zuerst die Zunge 61, 62 in die ursprüngliche Lage zurückgebogen und dann wird die Spitze 52 der Einstecklasche 51 in die Oeffnung 63 in der Zunge 61, 62 gesteckt. Damit ist die Oeffnung 70 wieder staubdicht verschlossen.

Die Ausbildung gemäss Fig. 5 bis 7 unterscheidet sich von der Ausbildung gemäss Fig. 1 dadurch, dass hier die Schwächungslinien 65, 66 gleich wie im vorgenannten Beispiel parallel angeordnet sind, während diejenigen gemäss Fig. 1 divergieren. Damit wird bildlich dargestellt, dass die Oeffnung 70 eine aus vielen möglichen Formen ausgewählte und dem verpackten Gut angepasste Umrisslinie haben kann.

Bei dieser Schachtel liegen jedoch die beiden Decklaschen 34, 44 direkt übereinander und die Verschlusslasche 24 befindet sich über der aussenliegenden Decklasche 34. Diese Decklasche 34 weist in der Schnittlinie neben der benachbarten Verschlusslasche 24 eine Ausnehmung 37 auf.

Zum Oeffnen wird nun zuerst die Zunge 61, 62 durch Erfassen der Spitze 64 herausgerissen, so dass die Oeffnung 70 frei wird (Fig. 6). Zum Verschliessen muss lediglich die Spitze 64 der Zunge 61, 62 in die Ausnehmung 37 eingeführt und das Zungenteil 62 bis zum Anliegen des Zungenteils 61 hineingestossen werden. Hier ist selbstverständlich darauf zu achten, dass die beiden Decklaschen 34, 44 mittels zwei _{R}andleimstrei- fen verklebt sind, so dass eine leimfreie Mittelbahn entsteht.

Im Ausführungsbeispiel gemäss Fig. 8 bis 10 ist die Bodenwand gleich ausgebildet wie im vorbeschriebenen Beispiel, indem die Verschlusslasche 24 aussen aufliegt. Die Zunge 61, 62, 64 ist ähnlich ausgebildet wie vordem. Hingegen weist die Decklasche 34 im Bereich der Zunge 61, 62, 64 eine Oeffnung 38 auf.

Das Oeffnen geschieht gleich wie im vorgenannten Beispiel und zum Verschliessen wird die Zungenspitze 64 in die Oeffnung 38 in der Decklasche 34 gestossen.

Im Ausführungsbeispiel gemäss Fig. 11 bis 13 ist auch wieder die Verschlusslasche 24 aussen aufgelegt und weist eine Zunge 61, 62, 64 auf. Jedoch ist hier die Partie 62 der Zunge in der Verschlusslasche 24 kürzer ausgebildet. Zusätzlich sind neben den Faltlinien 36, 46 und 26 Schwächungslinien 39, 49, 29 perforiert. Nach Herausreissen der Zunge 61, 62, 64 kann der vordere Teil der Deckwand durch Aufreissen der _{S}chwächungslinien.29, 39, 49 hochgeklappt werden, und es entsteht eine relativ grosse Oeffnung 71.

Zum Verschliessen wird zuerst die Deckwandpartie zurückgeklappt und die Zungenspitze 64 mit der anschliessenden Mittelpartie 62 wird in eine Ausnehmung 37 gemäss Fig. 1, 6 und 7 gestossen.

crginalverschlossenen Zustand und im wiederverschlossenen Zustand zeigen Fig. 14 und 16 praktisch dasselbe wie Fig. 2 und 4. Der Unterschied zu jenem Ausführungsbeispiel findet sich darin, dass beim Oeffnen durch Herausreissen der Zunge 61, 62 mit der Oeffnung 63 eine Schlitzöffnung 72 geschaffen wird, indem die Perforation sowohl durch die Verschlusslasche 24 als auch durch die untere Decklasche 44 hindurchgeht, und die Laschen 24, 44 miteinander verklebt sind.

Ein weiterer Unterschied findet sich darin, dass ein Einlagebeutel 74 in der Schachtel ist, Durch den geschaffenen Schlitz 72 kann die Siegelnaht 75 herausgezogen werden und mittels einer Schere lässt sich der Einlagebeutel leicht öffnen.

Alle dargestellten Beispiele lassen sich auf die beschriebene Weise staubdicht verschliessen, ohne dass zusätzliches Verpackungsmaterial benötigt würde. Einzig im Bereich des Seitenwandteils 20 mit zugehöriger Lasche 24 und allenfalls in der Decklasche 34 sind zusätzliche Schwächungs- und Faltlinien anzubringen.

## Patentansprüche

1. Faltschachtel mit wiederverschliessbarem Ausguss für pulveriges oder körniges Gut, hergestellt aus einem Zuschnitt mit zwei schmalen Seitenwandteilen (10, 20), von denen ein Seitenwandteil (20) zwischen Vorderwandteil (30) und Rückwandteil (40) und das andere an das Vorderwandteil (30) oder Rückwandteil (40) anschliesst und ein aussenliegender Seitenwandteil (10) mit einer Klebelasche (13) versehen ist und bei welchem Zuschnitt Vorderwandteil (30) und Rückwandteil (40) beidseits mit in Verschlusslage sich wenigstens angenähert über die Breite der Seitenwandteile überdeckenden Decklaschen (32, 34, 42, 44) versehen sind, und bei dem auch an den Seitenwandteilen (10, 20) Verschlusslaschen (12, 14, 22, 24) vorhanden sind, dadurch gekennzeichnet, dass wenigstens in einem Seitenwandteil (20) durch zwei die Kante zwischen diesem und der angrenzenden Verschlusslasche (24) übergehende Schwächungslinien (65, 66) eine Oeffnung (70, 71, 72) wenigstens in der Seitenwand (20) formende Zunge (61) gebildet ist, und dass mit den sich überdeckenden Partien (34) der Deckwand Mittel (37, 38) ausgebildet sind, um die Zunge (61) in einem die Oeffnung (70, 71, 72) dichtschliessenden Zustand zu haltern.

2. Faltschachtel nach Patentanspruch 1, dadurch gekennzeichnet, dass die Laschen (12, 14, 22, 24, 32, 34, 42, 44) zur Bildung der Deckwand von innen nach aussen betrachtet, wie folgt angeordnet sind: Verschlusslasche (12, 14) de einch Seitenwand (10), Decklasche (32, 34, 42, 44) der Vorderwand (30) oder der Rückwand (40), Verschlusslasche (22, 24) der andein seitenwand (20) und Decklasche (32, 34, 42, 44) der verbleibenden Vorderwand (30) oder Rückwand (40), dass ferner in der aussenliegenden Decklasche (34) zwei weitere Schwächungslinien (55, 56) in Fortsetzung der genannten die Zunge (61) bildenden-Schwächungslinien (65, 66) vorhanden sind, um eine Einstecklasche (51) in dieser Decklasche (34) zu bilden, und dass die Mittel zum Verschliessen durch eine Oeffnung (63) in der Zunge (51) im Gebiet der Verschlusslasche (24) einerseits und eine Einsteckspitze (52) am Ende der Einstecklasche (51) anderseits gebildet sind.

3. Faltschachtel nach Patentanspruch 1, dadurch gekennzeichnet, dass zur Bildung wenigstens der einen Deckwand die beiden Decklaschen (34, 44) innen und die beiden Verschlusslaschen (14, 24) aussen angeordnet sind, dass die Länge der Zunge (51) in der Verschlusslasche (24) gekürzt ist, und dass die Mittel zum Dichtverschliessen eine unverleimte Stelle am seitlichen Rand der Decklaschen (34, 44) ist, derart, dass die Endpartie (64) der Zunge (62) zwischen diese einschiebbar ist.

4. Faltschachtel nach Patentanspruch 3, dadurch gekennzeichnet, dass die Zunge (62) durch eine herausgeschnittene Partie in der Verschlusslasche (24) verkürzt ist.

5. Faltschachtel nach Patentanspruch 3 oder 4, dadurch gekennzeichnet, dass wenigstens eine Endpartie (64) der Zunge (61) frei von Klebstoff ist, derart, dass die Endpartie (64) fassbar ist.

6. Faltschachtel nach einem der Patentansprüche 3 bis 5, dadurch gekennzeichnet, dass über der unverleimten Stelle zwischen den Decklaschen (34, 44) die aussenliegende Decklasche (34) mit einer Randausnehmung (37) versehen ist.

7. Faltschachtel nach Patentanspruch 1, dadurch gekennzeichnet, dass zur Bildung wenigstens der einen Deckwand die beiden Decklaschen (34, 44) innen und die beiden Verschlusslaschen (14, 24) aussen angeordnet sind, und dass die Mittel zum Dichtverschliessen einerseits eine sich verjüngende Endpartie (64) der Zunge (61) und anderseits eine untergreifbare Oeffnung (38) in der obenliegenden Decklasche (34) ist.

8. Faltschachtel nach Patentanspruch 1, dadurch gekennzeichnet, dass zur Bildung wenigstens der einen Deckwand die eine Decklasche (44) durch wenigstens die eine Verschlusslasche (24) mit den Schwächungslinien (65, 66) überdeckt ist, und die zweite Decklasche (34) die Aussenfläche bildet, dass die Schwächungslinien (65, 66) zur Bildung der Zunge (61) auch in der untenliegenden Decklasche (44) vorhanden sind, derart, dass ein die Kante zwischen Seitenwand (20) und Deckwand übergreifender Schlitz (72) gebildet wird, und dass die Mittel zum Dichtverschliessen einerseits durch eine weitere, in der aussenliegenden Deckwand heraustrennbaren zugenförmigen Lasche (51) mit zugespitzter Endpartie (52) und anderseits durch eine Einstecköffnung (63) in der Zunge (61) im Bereich der Verschlusslasche (24) gebildet sind.

9. Faltschachtel nach Patentanspruch 8, dadurch gekennzeichnet, dass bei Verwendung eines Einlagebeutels (74) dieser in dem durch die Zunge (61) gebildeten Schlitz (72) aufschneidbar oder aufreissbar ist. 10. Faltschachtel nach einem der Patentansprüche 1 bis 9, dadurch gekennzeichnet, dass die Schwächungslinien (65, 66) in der Seitenwand (24) parallel zur Vorderwand (30) und Rückwand (40) angeordnet sind.

11. Faltschachtel nach einem der Patentansprüche 1 bis 9, dadurch gekennzeichnet, dass die Schwächungslinien (65', (66) in der Seitenwand (24) in Richtung von der Deckwand weg wenigstens auf einem Teil ihrer Länge divergieren.
